# EUROPÄISCHE PATENTANMELDUNG

(11) **EP 4 588 386 A1**
(43) Veröffentlichungstag der Anmeldung: **23.07.2025**
(21) Anmeldenummer: 25150187.0
(22) Anmeldetag: 03.01.2025
(51) Int. Cl.: A41D 31/04, A41B 9/12, A41D 13/02

(54) **BEKLEIDUNGSSYSTEM FÜR EINEN TECHNISCH SAUBEREN RAUM**

(30) Priorität: 16.01.2024 DE 102024101189
(71) Anmelder: Dastex Group GmbH, 76461 Muggensturm (DE)
(72) Erfinder: Moschner, Carsten, 76448 Durmesheim (DE)
(74) Vertreter: Beckord & Niedlich Patentanwälte PartG mbB

(57) **Zusammenfassung**

Die Erfindung betrifft ein Bekleidungssystem (1) für einen technisch sauberen Raum umfassend eine Oberbekleidung (2) und eine Zwischenbekleidung (3), die bestimmungsgemäß unter der Oberbekleidung (2) getragen wird, wobei
- die Oberbekleidung (2) so gearbeitet ist, dass sie eine Staubdichtigkeit für Reinräume aufweist und zudem eine Feuchtigkeitsbarriere (4) aufweist, die den Austritt von Feuchtigkeit von innen nach außen blockiert,
- die Zwischenbekleidung (3) eine Leitschicht (5) aus synthetischen Fasern aufweist,
- zwischen der Feuchtigkeitsbarriere (4) und der Leitschicht (5) zumindest eine Speicherschicht (6) aus einem feuchtigkeitsabsorbierenden und feuchtigkeitsspeichernden Material liegt,
wobei Oberbekleidung (2) und Zwischenbekleidung (3) so gestaltet sind, dass sie getrennt voneinander an- und ausgezogen werden können.

Des Weiteren umfasst die Erfindung ein Verfahren.

## Beschreibung

Die Erfindung betrifft ein Bekleidungssystem für einen technisch sauberen Raum, bevorzugt für einen Reinraum oder einen Sauberraum, und ein Verfahren für Arbeiten in einem technisch sauberen Raum.

Rein- und Sauberräume sind weitläufig bekannt. Sie dienen dazu, eine möglichst kontaminationsfreie Umgebung zur Fertigung oder Wartung von Objekten zur Verfügung zu stellen, die nicht verunreinigt werden dürfen. Und oder mit der Zielsetzung die möglichen negativen Einflussfaktoren der Umgebung, Angewendeter Prozesse und Verfahren auf ein sensitives Produkt oder Aktivität drastisch zu reduzieren.

Beispielsweise werden im Bereich der Raumfahrt Komponenten, Instrumente und ganze Satelliten hergestellt, welche hinsichtlich Kontamination, Wärme, Strahlung (z.B. UV) Luftfeuchtigkeit, Zugang oder Sicht hohe Anforderungen haben. Dies bedeutet das sie während Arbeits- sowie Testschritten besonders geschützt werden müssen. Dies wird mit einer reinen Umgebung erreicht, deren Parameter wie Partikelfreiheit, Chemische Zusammensetzung, chemische Reinheit und Wärme bevorzugt einstellbar ist. Aber auch in anderen technischen Bereichen, wie z.B. der Halbleitertechnik, der Pharmazie oder der Medizintechnik können Produkte bzw. Herstellungsprozesse ähnlichen Anforderungen unterliegen.

Es kann vorkommen, dass zu einer geringen Partikelbelastung noch das Erfordernis einer geringen Luftfeuchtigkeit hinzukommt. Ein Rein- bzw. Sauberraum mit einem solchen Erfordernis wird auch als "Trockenraum" bezeichnet. Trockenräume werden z.B. bei der Entwicklung und Herstellung von Lithiumbatterien eingesetzt, die vor Korrosion zu schützen sind. Beispielsweise sollten bei einem Trockenraum im Herstellungsprozess der BatterieTechnik für die E-Mobilität nicht nur die Eigenschaften einer kontrollierten vorgegebenen Kontamination, sondern auch mindestens eine relative Luftfeuchtigkeit von unter 15% bis unter 5% (prozessabhängig) eingehalten werden.

Durch die Aufbereitung der Zuluft bzw. der Umluft durch Luft- und Klimatechnik wird eine Maximalgrenze für die Luftfeuchtigkeit in einem Trockenraum mit einem sehr hohen Energieaufwand erreicht. Dadurch entstehen entsprechend hohe Energiekosten. Feuchtigkeit kann insbesondere durch Menschen in einen Rein- bzw. Sauberraum eingetragen werden. An unterschiedlichen Stellen eines Produktionsprozesses werden Menschen für Arbeiten oder Überprüfungen benötigt. Diese geben über ihre Haut, durch Schweiß, viel Feuchtigkeit an ihre Umgebung ab. Dies kann für das Klima in einem Rein- bzw. Sauberraum problematisch sein, bzw. es muss viel Energie aufgewendet werden, um diese eingebrachte Feuchtigkeit aus dem Rein- bzw. Sauberraum abzuführen.

Es ist eine Aufgabe der vorliegenden Erfindung, ein Bekleidungssystem für einen Rein- bzw. Sauberraum und ein Verfahren für Arbeiten in einem Rein- bzw. Sauberraum anzugeben, mit denen die oben beschriebenen Nachteile vermieden werden.

Diese Aufgabe wird durch ein Bekleidungssystem gemäß Patentanspruch 1 und ein Verfahren gemäß Patentanspruch 13 gelöst.

Vorab sei gesagt, dass die Erfindung ein Bekleidungssystem für einen 'technisch sauberen Raum" betrifft. Dies ist ein staubarmer Raum oder ein Raum mit einer kontrollierten Sauberkeit bzw. ein Raum mit einer Kontaminationskontrolle. Man könnte auch sagen, es ist ein Raum in dem ein vorgegebener Grad einer technischen Sauberkeit herrscht. Insbesondere ist ein technisch sauberer Raum eine Sauberzone (nach VDA 19 bzw. EN ISO 16232) ein Sauberraum (nach VDA 19 bzw. EN ISO 16232) oder ein Reinraum (nach EN ISO 14644). Bevorzugt ist der gemeinte Raum ein Sauberraum, oder ein Reinraum gemäß ISO 9 mit weniger Partikeln pro Kubikmeter als 35.200.000 < 0,5 µm, 8.320.000 < 0,5 µm und 293.000 < 5,0 µm, ISO 8 mit weniger Partikeln pro Kubikmeter als 3.520.000 < 0,5 µm, 832.000 < 0,5 µm und 29.300 < 5,0 µm, ISO 7 mit weniger Partikeln pro Kubikmeter als 352.000 < 0,5 µm, 83.200 < 0,5 µm und 2.930 < 5,0 µm, ISO 6 mit weniger Partikeln pro Kubikmeter als 1.000.000 < 0,1 µm, 237.000 < 0,2 µm, 102.000 < 0,3 µm, 35.200 < 0,5 µm, 8.320 <1,0 µm und 293 < 5,0 µm, ISO 5 mit weniger Partikeln pro Kubikmeter als 100.000 < 0,1 µm, 233700 < 0,2 µm, 10.200 < 0,3 µm, 3.520 < 0,5 µm und 832 <1,0 µm, ISO 4 mit weniger Partikeln pro Kubikmeter als 10.000 < 0,1 µm, 2.370 < 0,2 µm, 1.020 < 0,3 µm, 352 < 0,5 µm und 83 <1,0 µm, ISO 3 mit weniger Partikeln pro Kubikmeter als 1.000 < 0,1 µm, 237 < 0,2 µm, 102 < 0,3 µm, und 35 < 0,5 µm, ISO 2 mit weniger Partikeln pro Kubikmeter als 100 < 0,1 µm, 24 < 0,2 µm und 10 < 0,3 µm, ISO 1 mit weniger Partikeln pro Kubikmeter als 10 < 0,1 µm.

Ein erfindungsgemäßes Bekleidungssystem für einen technisch sauberen Raum (bevorzugt einen Reinraum oder Sauberraum) umfasst eine Oberbekleidung und eine Zwischenbekleidung, die bestimmungsgemäß unter der Oberbekleidung getragen wird. Dabei ist die Oberbekleidung so gearbeitet, dass sie eine Staubdichtigkeit für Reinräume aufweist und zudem eine Feuchtigkeitsbarriere aufweist, die den Austritt von Feuchtigkeit von innen nach außen blockiert. Die Zwischenbekleidung weist eine Leitschicht aus synthetischen Fasern auf. Zwischen der Feuchtigkeitsbarriere und der Leitschicht liegt zumindest eine Speicherschicht aus einem feuchtigkeitsabsorbierenden und feuchtigkeitsspeichernden Material. Es ist dabei notwendig, dass Oberbekleidung und Zwischenbekleidung so gestaltet sind, dass sie getrennt voneinander an- und ausgezogen werden können.

Das Bekleidungssystem weist also eine Oberbekleidung auf, die mit der Zwischenbekleidung nicht verbunden ist, so dass die beiden Bekleidungsteile getrennt voneinander an- und ausgezogen werden können. Oberbekleidung und Zwischenbekleidung sind also zwei getrennte Kleidungsstücke bzw. liegen sie im Bekleidungssystem getrennt vor. Dies hat nicht nur den Vorteil, dass die Zwischenbekleidung gewechselt werden kann, sondern auch, dass sich zwischen Zwischenbekleidung und Oberbekleidung Luft befindet, was eine zusätzliche Trennung von der Feuchtigkeit des Trägers und der Oberbekleidung erlaubt. Hierzu sei angemerkt, dass die Zwischenbekleidung durchaus auch als Unterbekleidung getragen werden kann.

Die Oberbekleidung ist im Grunde als einfachste Ausführungsform im Stand der Technik bekannt. Sie muss so gearbeitet sein, dass sie eine (ausreichende) Staubdichtigkeit für Reinräume aufweist. Zudem muss sie eine Feuchtigkeitsbarriere aufweisen, die den Austritt von Feuchtigkeit von innen nach außen blockiert. Eine solche staubdichte Bekleidung mit Feuchtigkeitsbarriere kann z.B. mit beschichteter Maschenware oder Webware aus einer Kunstfaser realisiert werden.

Die Zwischenbekleidung muss eine Leitschicht aus synthetischen Fasern aufweisen. Eine solche Leitschicht leitet Feuchtigkeit vom Körper weg. Die synthetischen Fasern sind also so gestaltet, dass sie eine Gleichverteilung von Feuchtigkeit in der Leitschicht erreichen. Das Material der Leitschicht an sich sollte kaum Feuchtigkeit absorbieren und schnelltrocknend sein. Generell können bekannte synthetische Fasern verwendet werden, die keine Feuchtigkeit absorbieren. Bevorzugt sind die Schichten aus einer Anzahl von durchgehenden Fasern oder Fäden gefertigt (z.B. als Strick-, Wirk- oder Webware), weil solche Fasern recht stabil sind. Kurze Fasern (sogenannte "Stapelfasern") brechen bzw. lösen sich vergleichsweise schnell und sind somit eher nachteilhaft. Bei einem optimalen Faserabstand ist der Feuchtigkeitstransport hoch und die Speicherung der Feuchtigkeit gering. Wenn der Abstand zu groß ist, kann hingegen Nässe auf der Haut gespürt werden.

Im Grunde ist eine solche Bekleidung im Stand der Technik bekannt und kann z.B. ein Shirt und eine Hose aus Polyester, Polyamid und/oder Elastan sein. Die Leitschicht ist so gestaltet, dass sie Feuchtigkeit vom Körper ihres Trägers ableitet, damit der Träger immer ein trockenes Gefühl auf der Haut hat. Bevorzugt ist eine Fertigung der Leitschicht, bei der über eine zunehmende Dichte ein Kapillareffekt vom Körper fort erzeugt wird. Ein solcher Zug der Feuchtigkeit vom Körper fort wird aber auch durch die Speicherschicht erzeugt.

Die Speicherschicht aus einem feuchtigkeitsabsorbierenden und feuchtigkeitsspeichernden Material kann z.B. aus Baumwolle, Viskose und/oder Modal gefertigt sein und funktioniert im Grunde wie ein Schwamm. Feuchtigkeit, welche durch die Leitschicht vom Körper fortgeleitet worden ist, kann von der Speicherschicht aufgenommen werden. Bekleidung aus einer solchen Speicherschicht ist bekannt, z.B. ein Shirt und eine Hose aus Baumwolle. Je dicker die Sperrschicht ist, desto mehr Feuchtigkeit kann aufgenommen (aufgesaugt) und gespeichert werden.

Generell kann zusammenfassend gesagt werden, dass die Leitschicht so geschaffen ist, dass sie Feuchtigkeit schnell und homogen in sich verteilen kann und die Speicherschicht so geschaffen ist, dass sie die Feuchtigkeit aus der Leitschicht absaugt und speichert. Dies sollte so geschehen, dass die Feuchtigkeit nicht schnell wieder verdunstet. Dadurch wird zusätzlich eine Schicht generiert, die es Wasserdampf erschwert durchzukommen. Es ist diesbezüglich bevorzugt, dass für die Speicherschicht Fasern verwendet werden, die aufgrund der Flüssigkeitsaufnahme aufquellen. Dadurch werden Zwischenräume im Textil kleiner und letztendlich verschlossen.

Für das Bekleidungssystem ist neben der Trennung von Oberbekleidung und Zwischenbekleidung wichtig, dass die Schichten in der angegebenen Reihenfolge angeordnet sind: Leitschicht innen, Feuchtigkeitsbarriere außen und die Speicherschicht dazwischen. Besonders bevorzugt weist die Zwischenbekleidung die Speicherschicht auf und ist als zweischichtiges (oder mehrschichtiges) Kleidungsstück mit der Leitschicht innen und der Speicherschicht außen gefertigt. dies hat den besonderen Vorteil, dass Feuchtigkeit aus der Leitschicht in die Speicherschicht gezogen werden kann, was das trockene Gefühl auf der Haut verstärkt. Die Trennung von Oberbekleidung und Zwischenbekleidung bedingt, dass Luft zwischen Feuchtigkeitsbarriere und Speicherschicht ist, bzw. dass sich diese Schichten nur an wenigen Stellen berühren. Dadurch steht die Feuchtigkeitsbarriere zumindest in großen Bereichen nicht in direktem Feuchtigkeitskontakt, was ihre Barrierewirkung verstärkt.

Es ist zwar möglich, dass die Speicherschicht direkt an der Oberbekleidung (also nicht an der Zwischenbekleidung) angebracht ist, diese Ausführungsform hat jedoch gegenüber der vorgenannten den Nachteil, dass die Feuchtigkeitsbarriere nach einer Weile einen großflächigen, direkten Feuchtigkeitskontakt hat und daher Feuchtigkeit vermehrt nach außen abgeben könnte. Besser wäre es, wenn die Oberbekleidung an ihrer Innenseite eine zusätzliche Leitschicht aufweist (also auch zumindest zweischichtig gestaltet ist). Dies verhindert einen direkten Kontakt zwischen Speicherschicht und Feuchtigkeitsbarriere.

Die Oberbekleidung kann ein Overall sein, wahlweise mit einer getrennten oder angenähten Haube. Um die Sauberkeits- bzw. Reinheitsanforderungen (nach VDA-19 bzw. ISO 14644) zu erfüllen, sollte die Oberbekleidung eine möglichst gute Abriebfestigkeit sicherstellen und dazu auch eine gute Filtrationsleistung haben, damit nicht die Fasern und Partikel von innen nach außen durch das Textil diffundieren bzw. migrieren. Solche Bekleidung ist, wie gesagt, bekannt. Zusätzlich besitzt die Oberbekleidung die Feuchtigkeitsbarriere, die als Wasserdampf-Barriere wirken sollte, da innerhalb der Oberbekleidung durch die Körperwärme eine hohe Luftfeuchtigkeit herrscht. Insgesamt sollte möglichst wenig Feuchtigkeit (flüssige oder gasförmige Phase) durch die Oberbekleidung hindurch diffundieren. Das Flächengewicht des Textils für die Oberbekleidung (z.B. Overall und Haube) könnte z.B. zwischen 80 g/m² und 180 g/m² liegen. Es sollte insbesondere auch darauf geachtet werden, dass durch die Ränder von Öffnungen in der Oberbekleidung z.B. Arm- und Beinabschlüsse, Reißverschlussabdeckung, Kragenbereich oder Gesichtsausschnitt möglichst wenig Wasserdampf entweichen kann.

Die Zwischenbekleidung sollte ein Overall oder eine Kombination aus einer langbeinigen Hose mit einem langärmligen Oberteil (Langarm-Shirt oder Langarmpullover) sein. Das Flächengewicht (Leitschicht und Speicherschicht zusammen) kann z.B. zwischen 100 g/m² und 300 g/m² liegen.

Hinsichtlich der ESD-Eigenschaften sollten die Oberbekleidung und insbesondere auch die Zwischenbekleidung so gestaltet und gefertigt sein, dass zwischen Extremitäten, z.B. Arm-zu-Arm und/oder Bein-zu-Bein und/oder Bein-zu-Arm (diagonal) eine leitfähige Verbindung besteht. Diese Verbindung sollte so gestaltet sein, dass sie messtechnisch mittels Messung des Oberflächenwiderstandes geprüft werden kann. Der Oberflächenwiderstand sollte idealerweise immer zwischen 1 MΩ (Megaohm) und 1 GΩ (Gigaohm) liegen (nach DIN EN 1149-1:2006-09).

Werden Arbeiten in dem Bekleidungssystem ausgeführt, wird Schweiß von der Haut mittels der Leitschicht abgeleitet und von der Speicherschicht aufgenommen, die wie ein Schwamm wirkt. Die aufgenommene Flüssigkeit kann durch die Feuchtigkeitsbarriere nicht nach außen entweichen und verbleibt zwischen Haut des Trägers und der Feuchtigkeitsbarriere (schwerpunktsmäßig in der Speicherschicht). Ist die Speicherschicht an ihrer Aufnahmegrenze angelangt, sollte die Arbeit in einem technisch sauberen Raum unterbrochen werden und das Bekleidungssystem außerhalb des technisch sauberen Raumes gewechselt werden. Dabei ist es im Grunde nur notwendig, das Bekleidungsstück mit der Speicherschicht zu wechseln. Es kann also z.B. nur eine Zwischenbekleidung (mit der Speicherschicht) gewechselt werden, zumindest wenn die Oberbekleidung keine oder nur sehr wenig Feuchtigkeit aufgenommen hat.

Ein erfindungsgemäßes Verfahren dient für Arbeiten in einem technisch sauberen Raum, insbesondere einem Reinraum oder Sauberraum, mit einem erfindungsgemäßen Bekleidungssystem. Es umfasst die folgenden Schritte:
a) Anziehen des Bekleidungssystems mit Zwischenbekleidung und Oberbekleidung,
b) Durchführen der Arbeiten solange bis die Speicherschicht einen vorbestimmten Grad an Feuchtigkeit erreicht hat, was vorzugsweise mittels einer Sensoreinheit festgestellt wird, oder bis eine vorbestimmte Zeitspanne verstrichen ist,
c) Ausziehen der Oberbekleidung,
d) Ausziehen zumindest der Speicherschicht, bevorzugt der Zwischenbekleidung,
e) Anziehen einer neuen Speichersicht, vorzugsweise einer neuen Zwischenbekleidung, und danach einer/der Oberbekleidung,
f) wiederholen der Schritte b) bis e), wobei die Oberbekleidung bevorzugt nicht gewechselt wird.

Da die Zwischenbekleidung in der Oberbekleidung getragen wird, sollte sie auch zuerst angezogen werden. Sie kann als eine Unterbekleidung oder über einer Unterbekleidung angezogen werden. Sind Zwischenbekleidung (z.B. ein Langarmshirt und eine langbeinige Hose) und Oberbekleidung (z.B. ein Overall) angezogen, können die Arbeiten durchgeführt werden, zumindest solange bis die Speicherschicht einen vorbestimmten Grad an Feuchtigkeit erreicht hat. Dies kann mittels der Sensoreinheit festgestellt werden, z.B. einem Feuchtesensor. Insbesondere können dazu Drähte verwendet werden, welche eigentlich zueinander elektrisch isoliert sind und vorzugsweise als Antistatikschutz in der Speicherschicht vorhanden sind. Je nasser die Speicherschicht ist, desto niedriger ist der Widerstand zwischen diesen Drähten. Es kann aber auch einfach so lange gearbeitet werden, bis eine vorbestimmte Zeitspanne verstrichen ist.

Dann werden die Oberbekleidung und zumindest auch die Speichersicht ausgezogen. Wenn die Speichersicht ein Teil der Zwischenbekleidung ist, muss diese ausgezogen werden. Dann wird eine neue Speichersicht (ggf. in Form einer neuen Zwischenbekleidung) angezogen und auch wieder die Oberbekleidung. Dabei kann eine andere Oberbekleidung angezogen werden, aber auch dieselbe Oberbekleidung weiterverwendet werden. Die neuen Kleidungsstücke bilden dann das Bekleidungssystem für die fortgeführten Arbeiten.

Die Erfindung ermöglicht also Arbeiten in einem Trockenraum, die mit einem verbesserten Bekleidungssystem weniger Feuchtigkeit in den Raum eintragen als zuvor. Das Bekleidungssystem kann aus bekannten Bekleidungsteilen zusammengesetzt werden oder durch Bekleidungsteile mit einer besonderen Schichtung von Materialien.

Weitere, besonders vorteilhafte Ausgestaltungen und Weiterbildungen der Erfindung ergeben sich aus den abhängigen Ansprüchen sowie der nachfolgenden Beschreibung, wobei die Ansprüche einer Anspruchskategorie auch analog zu den Ansprüchen und Beschreibungsteilen zu einer anderen Anspruchskategorie weitergebildet sein können und insbesondere auch einzelne Merkmale verschiedener Ausführungsbeispiele bzw. Varianten zu neuen Ausführungsbeispielen bzw. Varianten kombiniert werden können.

Gemäß einer bevorzugten Ausführungsform eines Bekleidungssystems ist die Zwischenbekleidung ein zumindest zweilagiges Textil, dessen (hautzugewandte) Innenseite aus der Leitschicht gebildet ist, damit der Träger ein trockenes Gefühl auf der Haut hat, und mit der Speicherschicht fest verbunden ist. Die Speicherschicht kann dabei die Außenseite bilden (z.B. bei einem zweischichtigen Textil), es können aber auch weitere Schichten vorhanden sein, z.B. eine weitere Leitschicht als Außenschicht, um die Feuchtigkeit inmitten der Zwischenbekleidung zu halten oder weitere Speicherschichten aus anderen Materialien. Die Zwischenbekleidung kann aber auch an ihrer Außenseite eine zusätzliche Feuchtigkeitsbarriere aufweisen.

Der Gewichtsanteil der Schichten in der Zwischenbekleidung kann durchaus unterschiedlich sein, auch weil die Schichten aus unterschiedlichen Materialien gebildet werden.

Bevorzugt ist der Gewichtsanteil der Leitschicht geringer als der der (trockenen) Speicherschicht, bevorzugt geringer als 40% (oder gar 30% oder weniger) des Gewichtsanteils der Speicherschicht.

Was die Passform der Zwischenbekleidung betrifft, sollte diese bevorzugt so gestaltet sein, dass sie möglichst eng auf der Haut anliegt. Die Bewegungsfreiheit sollte dabei jedoch nicht eingeschränkt werden. Die 'Funktion der Leitschicht (insbesondere in ihr wirkende Kapillarkräfte) können bei einem engen Anliegen am Körper besonders gut zur Geltung kommen, weil dann Flüssigkeit, also Schweiß, in direkter Verbindung mit dem Textil abtransportiert werden kann. Des Weiteren ist bevorzugt, wenn Teile der Zwischenbekleidung mittels Flachnähten miteinander verbunden werden, insbesondere im Oberteil, z.B. im Schulterbereich, damit keine Reibung bzw. Druckstellen auftreten.

Die Oberbekleidung wird bevorzugt aus einem Polyestergewebe gebildet, welches insbesondere mit einer feuchtigkeitsundurchlässigen Beschichtung versehen ist. Ein solches Polyestergewebe ist vergleichsweise Abriebfest und kann auf einfache Weise so gefertigt werden, dass es die erforderliche Filterwirkung aufweist.

Ein bevorzugtes Bekleidungssystem zeichnet sich dadurch aus, dass die Leitschicht und/oder die Speicherschicht als Maschenware, bevorzugt als Gewirk oder Gestrick, oder als Webware vorliegen. Zumindest diese beiden Schichten liegen also nicht als Vliese vor. Bevorzugt sind alle Schichten des Bekleidungssystems als Gewirk oder Gestrick gefertigt. Gewebte, gewirkte oder gestrickte Textilen sind in der Regel deutlich stabiler, abriebfester und reißfester als Vliese. Darüber hinaus lassen sich oftmals Vliesstoffe schlechter reinigen bzw. waschen.

Ein bevorzugtes Bekleidungssystem ist, bevorzugt so gestaltet, dass von Arm-zu-Arm und/oder Bein-zu-Bein und/oder Bein-zu-Arm eine leitfähige Verbindung besteht, und der Oberflächenwiderstand vorzugsweise zwischen 1 MΩ (Megaohm) und 1 GΩ (Gigaohm) liegt. Dadurch können die Extremitäten auf einem gemeinsamen Potential gehalten werden und die Gefahr von Ladungsübergängen kann reduziert werden. Dies ist sehr vorteilhaft, da durch die hohe Trockenheit in einem Trockenraum stets die Gefahr von Aufladungen besteht, da keine Neutralisierung über Luftfeuchtigkeit mehr erfolgt. Bevorzugt umfasst die leitfähige Verbindung elektrisch leitfähige Elemente in Form von Fasern, Drähten oder Elektroden, die die betreffende Bekleidung durchziehen.

Bei einem bevorzugten Bekleidungssystem ist die Oberbekleidung ein Overall. An diesem kann eine Haube angebracht sein, oder sie ist von dem Overall getrennt und liegt mit diesem als Kombination vor. Die Haube umschließt dabei den Kopf des Trägers bis auf einen Ausschnitt für das Gesicht.

Das Flächengewicht der Oberbekleidung liegt bevorzugt zwischen 80 g/m² und 180 g/m². Damit ist die Oberbekleidung vergleichsweise leicht.

Das Flächengewicht der Zwischenbekleidung liegt bevorzugt zwischen 100 g/m² und 300 g/m². Bei einer Ausführungsform, bei der Leitschicht und Speicherschicht in Form eines zwei-oder mehrschichtigen Textils vorliegen, ist der Gewichtsanteil der Leitschicht bevorzugt größer ist als 20%, bevorzugt größer ist als 25%.

Die Speicherschicht (als Teil eines mehrschichtigen Textils oder separat) ist bevorzugt schwerer ist als die Leitschicht. Bevorzugt ist sie (im trockenen Zustand) mehr als 1,5 mal schwerer, vorzugsweise mehr als 2 mal schwerer. Die Speicherschicht soll Feuchtigkeit aufnehmen. Dazu sollte eine gewisse Menge an Material vorhanden sein, damit genügend Feuchtigkeit aufgenommen werden kann. Je schwerer die (trockene) Speicherschicht, desto mehr Material ist vorhanden und desto mehr Feuchtigkeit kann aufgenommen werden.

Ein bevorzugtes Bekleidungssystem zeichnet sich dadurch aus, dass der minimale Wasserdampfdurchgangswiderstand Rₑₜ der Oberbekleidung 2 m²·Pa/W beträgt, bevorzugt 3,5 m²·Pa/W (s. DIN EN ISO 11092:2014-12). Es kann hierbei insbesondere auch der Dampfdurchgang durch Materialien aufgrund einer Luftströmung (Konvektionsstrom) berücksichtigt werden. Dazu sollte die Oberbekleidung möglichst wenig Öffnungen aufweisen, also für den Kopf bzw. das Gesicht und wenn notwendig auch für die Extremitäten, jedoch darüber hinaus lediglich eine verschließbare Öffnung für das Anziehen. Ein doppelter Reißverschluss (innen und außen) ist von Vorteil. Der Reißverschluss sollte sowohl auf der Innen- als auch auf der Außenseite abgedeckt sein. Ein Druckknopfverschluss hat Nachteile, da zwischen den Druckknöpfen immer Löscher vorliegen.

Was die Nähte betrifft, ist es bevorzugt, wenn diese möglichst dicht sind. Dies kann insbesondere durch abkleben oder verschweißen erreicht werden, Für das Waschen der Oberbekleidung kann es aber von Vorteil sein, die Nähte ohne Verschweißen oder Kleben als Doppelnähte auszuführen, bevorzugt als Tunnel- oder Kappnähte.

Ein bevorzugtes Bekleidungssystem zeichnet sich dadurch aus, dass die Zwischenbekleidung ein Overall ist oder eine Kombination aus einem Langarm-Shirt und einer Hose mit langen Beinen, bevorzugt wobei das Material der Außenseite Baumwolle, Viskose oder Modal umfasst und die Speicherschicht bildet.

Ein bevorzugtes Bekleidungssystem zeichnet sich dadurch aus, dass das Bekleidungssystem, bevorzugt an der Speicherschicht, eine Sensoreinheit aufweist, welche in der Lage ist, die Feuchtigkeit innerhalb der Oberbekleidung, insbesondere an der Speicherschicht, zu messen. In dem Falle, dass die Feuchtigkeit einen vorgegebenen Grenzwert überschreitet, wird bevorzugt einen Alarm an den Träger des Bekleidungssystems ausgegeben, um ihm anzuzeigen, dass die Speicherschicht (ggf. die Zwischenbekleidung) gewechselt werden sollte. Bevorzugt ist die Speicherschicht bzw. eine Zwischenbekleidung (vorzugsweise eine mehrschichtige Zwischenbekleidung) mittels voneinander elektrisch getrennten Elementen in Form von Fasern, Drähten oder Elektroden antistatisch gestaltet, und es wird ein Widerstand zwischen den elektrisch getrennten Elementen als Maß für die Feuchtigkeit gemessen.

Die Ausgabe eines Alarms kann über eine Alarmeinheit erfolgen, die in dem Bekleidungssystem, insbesondere in der Oberbekleidung, integriert ist oder über eine separate Alarmeinheit, z.B. einem Mobilfunkgerät mit einer entsprechenden App, welches die Daten der Sensoreinheit empfängt und auswertet.

Ein bevorzugtes Bekleidungssystem zeichnet sich dadurch aus, dass das Bekleidungssystem zwischen der Feuchtigkeitsbarriere und der Speicherschicht eine weitere Schicht aufweist (z.B. eine Luftschicht). Dadurch wird der Zwischenraum zwischen Zwischenbekleidung und Oberbekleidung als weitere Barriere genutzt, da die Feuchtigkeit der Sperrschicht nicht so einfach auf die Feuchtigkeitsbarriere überspringen kann. Bevorzugt ist diese Schicht eine weitere Leitschicht, die vorzugsweise so ausgestaltet ist, dass Feuchtigkeit von der Feuchtigkeitsbarriere zur Speicherschicht geleitet wird. Durch diese weitere Schicht kann die Feuchtigkeitsbarriere die Speicherschicht nicht mehr so einfach berühren und es erfolgt kein direkter Kontakt mehr zwischen der Feuchtigkeit in der Speicherschicht und der Feuchtigkeitsbarriere.

Ein bevorzugtes Bekleidungssystem zeichnet sich dadurch aus, dass die Feuchtigkeitsbarriere eine wasserabstoßende Beschichtung aufweist und/oder die Leitschicht eine feuchtigkeitsleitende Beschichtung aufweist und/oder die Speicherschicht eine wasserabsorbierende Beschichtung aufweist. Diese Beschichtungen können mittels geeigneten Chemikalien gebildet werden, die auf die Schichten bzw. auf die Fasern aufgebracht werden. An Stelle oder als Ergänzung zu einer Beschichtung kann auch eine Membran verwendet werden. Diese sollte eine (möglichst) wasserundurchlässige Membran sein, die bevorzugt mit der Feuchtigkeitsbarriere, z.B. in Form einer Polyesterschicht, verbunden ist.

Alle Abschlüsse der Oberbekleidung und der Zwischenbekleidung sollten eng am Körper der tragenden Person anliegen, so dass weder partikelartige Kontaminationen (trocken; z.B. Staub) noch viel Feuchtigkeit aus dem Inneren austreten kann. Insbesondere sollten dabei Arm- und Beinabschlüsse eng anliegen damit dort nichts entweichen kann. Bevorzugt ist hier die Verwendung von elastischem Gestrick oder Gewirk und/oder eines elastischen Gummizuges. Es ist auch bevorzugt, dass die Arm- und Beinabschlüsse elektrisch leitfähig gestaltet sind und insbesondere für eine elektrisch leitfähige Anbindung des Bekleidungssystems an den Träger ausgelegt sind. Gleiches gilt für den Kragenbereich und eine Haube bzw. einen Abschluss am Gesichtsfeld. Auch diese sollten möglichst enganliegend und insbesondere verstellbar sein. Eine Verstellung kann z.B. mittels eines Gurtbandes plus Schnalle erreicht werden.

Was die Abschlüsse betrifft, sollte darauf geachtet werden, dass die Zwischenbekleidung bzw. die Speicherschicht an keiner Stelle aus der Oberbekleidung herausragen sollte. Dies bedeutet, dass Zwischenbekleidung bzw. die Speicherschicht und die Oberbekleidung so gestaltet sein sollten, dass bei einem bestimmungsgemäßen Tragen die Zwischenbekleidung bzw. die Speicherschicht nicht aus einer Öffnung der Oberbekleidung herausragt. Hier sollten insbesondere die Bündchen an Arm- und Beinausschnitten der Oberbekleidung so gestaltet sein, dass sie eng am Körper abschließen, so dass ein Herausrutschen von innenliegenden Textilschichten unterbunden wird. Bevorzugt sollte bei der Oberbekleidung insbesondere auf Strickbündchen verzichtet werden bzw. diese nur aus abriebfesten Materialien hergestellt sein, die sich an Öffnungen zu entsprechenden Bündchen fertigen lassen.

Gemäß einer bevorzugten Ausführungsform ist die Speicherschicht in vorgegebenen Bereichen dicker als an anderen. Diese Bereiche sind bevorzugt jene, an denen ein besonders hohes Schweißaufkommen zu erwarten ist, insbesondere am Rücken, an den Achselhöhlen und Kniekehlen, an den Unterarmen, den Handgelenken, am Gesäß, den Oberschenkeln und/oder im Halsbereich. Dort ist die Speicherschicht bevorzugt mehr als 1,5 Mal dicker bzw. aufnahmefähiger gestaltet als in anderen Bereichen der Speicherschicht. Bei der bevorzugten zweischichtigen Ausführungsform, bei der die Speicherschicht mit der Leitschicht in Form der Zwischenbekleidung verbunden ist, kann die Speicherschicht auch Aussparungen aufweisen, so dass sie in den vorgenannten Bereichen mit hohem Schweißaufkommen (insbesondere am Rücken, an den Achselhöhlen und Kniekehlen oder im Halsbereich) vorhanden ist und in anderen Bereichen der Zwischenbekleidung nicht oder nur in Form von Leitbereichen. Beispielsweise kann die Speicherschicht an den Bereichen mit hohem Schweißaufkommen vollflächig gestaltet sein und in anderen Bereichen Löcher aufweisen oder "Textilstege", welche die vorgenannten Bereiche miteinander verbinden, um Schweiß von anderen Bereichen aufzunehmen. Dies hat den Vorteil, dass man besonders in den Bereichen mit hohem Schweißaufkommen eine genügende Feuchtigkeitsaufnahme durch die Speicherschicht hat und in anderen Bereichen mit geringem Schweißaufkommen eine verringerte Berührungshäufigkeit von Feuchte an der Oberbekleidung. Die Zwischenbekleidung kann an den vorgenannten Bereichen auch Taschen aufweisen, in die Speichermaterial, z.B. das Material der Speicherschicht, im trockenen Zustand eingebracht werden kann und dann als Speicherschicht (oder zusätzliche Speicherschicht) wirkt. Dies hat den zusätzlichen Vorteil, dass feuchtes Material der Speicherschicht einfach entnommen bzw. gewechselt werden kann.

Ein Reißverschluss ist bevorzugt sowohl innen als auch außen abgedeckt. Alternativ oder zusätzlich ist ein feuchtigkeitsdichter Reißverschluss. Es kann aber auch eine andere Verschlusstechnik verwendet werden, sofern sie abdichtend ist.

Die Erfindung hat den Vorteil, dass ein Bekleidungssystem bereitgestellt werden kann, welches den Feuchtigkeitseintrag durch Menschen in einen technisch sauberen Raum verhindert oder zumindest verringert. Auch kann das Bekleidungssystem Anforderungen aus dem Bereich des ESD-Schutzes (ESD: "ElectroStatic Discharge") erfüllen, was bei einer geringen Luftfeuchte im Fertigungsumfeld eine besondere Herausforderung ist. Das Bekleidungssystem kann dabei insbesondere die folgenden Kernanforderungen erfüllen:
- hohe Abriebfestigkeit (damit von der Bekleidung nicht allzu viel Kontaminationsrisiko ausgeht),
- gute bis sehr Filtrationseffizienz (damit mögliche Kontaminationen ausgehend vom Träger bestmöglich zurückgehalten werden),
- Verhindern bzw. Verringern der Feuchtigkeitsabgabe durch Transpirieren des Trägers,
- geringe Aufladeneigung um die ESD-Anforderungen zu erfüllen.

Diese Anforderungen können insbesondere in Kombination erfüllt werden.

Die Erfindung wird im Folgenden unter Hinweis auf die beigefügten Figuren anhand von Ausführungsbeispielen noch einmal näher erläutert. Dabei sind in den verschiedenen Figuren gleiche Komponenten mit identischen Bezugsziffern versehen. Die Figuren sind in der Regel nicht maßstäblich. Es zeigen:
Figur 1 ein Bekleidungssystem mit einem Overall als Oberbekleidung und Langarm-Shirt und Hose als Zwischenbekleidung,
Figur 2 ein Beispiel für einen bevorzugten Aufbau des Bekleidungssystems mit einer zweilagigen Zwischenbekleidung und einer einlagigen Oberbekleidung,
Figur 3 eine Oberbekleidung mit einer leitfähigen Verbindung,
Figur 4 ein Langarm-Shirt der Zwischenbekleidung mit einer Sensoreinheit,
Figur 5 ein Blockdiagramm eines Ausführungsbeispiels für ein erfindungsgemäßes Verfahren.

Figur 1 zeigt ein Bekleidungssystem 1 mit einem Overall 2 als Oberbekleidung 2 und einem Langarm-Shirt 3a sowie einer Hose 3b als Zwischenbekleidung 3. Links ist das "zusammengesetzte" Bekleidungssystem 1 dargestellt und rechts die einzelnen Komponenten. Der Overall 2 weist hier eine Haube 2b auf, die fest am Overall 2 angebracht sein kann oder auch als separate Komponente vorliegen kann. Die Zwischenbekleidung 2, die im Overall 2 getragen wird, ist mehrschichtig ausgestaltet, wie es in Figur 2 dargestellt ist.

Das Bekleidungssystem 1 ist für einen technisch sauberen Raum wie z.B. einen Reinraum oder Sauberraum geeignet. Die Oberbekleidung 2 ist dabei so gearbeitet, dass sie staubdicht für Reinräume ist und eine Feuchtigkeitsbarriere 4 aufweist (s. Figur 2), die den Austritt von Feuchtigkeit von innen nach außen blockiert. Außerdem ist sie abriebfest gestaltet, damit sich keine Partikel von ihr lösen können und an allen Öffnungen mit elastischen Bünden versehen, damit keine Partikel von innen dort austreten können. Die Zwischenbekleidung 3 weist innen eine Leitschicht 5 aus synthetischen Fasern und außen eine Speicherschicht 6 aus einem feuchtigkeitsabsorbierenden und feuchtigkeitsspeichernden Material auf (s. Figur 2). Oberbekleidung 2 und Zwischenbekleidung 3 sind so gestaltet, dass sie getrennt voneinander an- und ausgezogen werden können.

Figur 2 zeigt ein Beispiel für einen bevorzugten Aufbau des Bekleidungssystems 1 mit einer zweilagigen Zwischenbekleidung 3 und einer einlagigen Oberbekleidung 2 (s. z.B. Figur 1). Links ist die Innenseite, die am Körper eines Menschen aufliegt, entweder direkt an dessen Haut oder an dessen Unterbekleidung. Mit Pfeilen ist die Leitschicht 5 dargestellt, die direkt mit der Speicherschicht verbunden ist und für einen Abtransport von Flüssigkeit von der Haut hin zur Speicherschicht 6 sorgen soll. Es muss hier nicht zwingend so sein, dass die Leitschicht einen gerichteten Transport von Feuchtigkeit bedingen muss. Sie muss einfach nur für eine gleichmäßige Verteilung von Feuchtigkeit in ihr sorgen. Das kann z.B. mit Fasern erreicht werden, die sich mit Feuchtigkeit benetzen lassen, aber keine Feuchtigkeit in ihr Inneres aufnehmen. Der Abtransport von Feuchtigkeit wird dann von der Speicherschicht 6 erreicht, die die Feuchtigkeit aus der Leitschicht aufsaugt, wie ein Schwamm.

Rechts ist die Feuchtigkeitsbarriere 4 dargestellt, die nicht direkt mit der Speicherschicht 6 verbunden ist. Es liegt vielmehr ein Zwischenraum Z zwischen Feuchtigkeitsbarriere 4 und Speicherschicht 6 vor, wie auch in Figur 1 gezeigt ist (Zwischenraum Z zwischen Oberbekleidung 2 und Zwischenbekleidung 3). Wohlgemerkt, können sich Oberbekleidung 2 und Zwischenbekleidung 3 durchaus berühren, so dass dort der Zwischenraum Z nicht mehr vorhanden ist, aber die Berührung sollte nicht großflächig sein, so dass die Oberbekleidung nicht immer und überall die Zwischenbekleidung berührt. Dies wird in der Praxis automatisch dadurch erreicht, dass Oberbekleidung 2 und Zwischenbekleidung 3 aus getrennten Bekleidungsteilen bestehen und sich ein Mensch mit dem Bekleidungssystem 1 bewegt.

Figur 3 zeigt eine Oberbekleidung 2 mit einer leitfähigen Verbindung L. Hier ist die Haube 2a ein separates Bekleidungsteil und die leitfähige Verbindung L stellt eine elektrische Verbindung zwischen den beiden Armen und den beiden Beinen her, so dass alle Extremitäten miteinander kurzgeschlossen sind.

Figur 4 zeigt ein Langarm-Shirt 3a der Zwischenbekleidung 3 mit einer Sensoreinheit 7. Diese ist ein Widerstandsmessgerät, welches den Widerstand zwischen zwei leitfähigen Verbindungen L (z.B. Drähten) von Arm zu Arm misst. In einem trockenen Textil ist der Widerstand zwischen den leitfähigen Verbindungen L sehr groß und kann als unendlich angenommen werden. Es wird hier angenommen, dass die Außenseite des Textils von einer Speicherschicht 6 gebildet wird (s. Figur 2). Mit zunehmender Feuchtigkeit sinkt nun der elektrische Widerstand zwischen den leitfähigen Verbindungen L, was mit der Sensoreinheit 7 registriert werden kann. Liegt der Widerstand unter einem vorgegebenen Grenzwert, kann angenommen werden, dass das Bekleidungssystem 1 zu feucht ist und gewechselt werden sollte.

Figur 5 zeigt ein Blockdiagramm eines Ausführungsbeispiels für ein erfindungsgemäßes Verfahren für Arbeiten in einem technisch sauberen Raum, z.B. einem Reinraum, mit einem erfindungsgemäßen Bekleidungssystem 1 (s. z.B. Figur 1).

In Schritt I erfolgt ein Anziehen des Bekleidungssystems 1 mit Zwischenbekleidung 3 und Oberbekleidung 2. Die Zwischenbekleidung 3 ist hier zweilagig und umfasst Leitschicht 5 und Speicherschicht 6.

In Schritt II erfolgt ein Durchführen der Arbeiten solange bis die Speicherschicht 6 einen vorbestimmten Grad an Feuchtigkeit erreicht hat. Dies wird in diesem Beispiel angenommen, wenn eine vorbestimmte Zeitspanne verstrichen ist.

In Schritt III erfolgt ein Ausziehen der Oberbekleidung 2. Die Person trägt noch die (feuchte) Zwischenbekleidung 3.

In Schritt IV erfolgt ein Ausziehen der (feuchten) Zwischenbekleidung 3.

In Schritt V erfolgt ein Anziehen einer neuen Zwischenbekleidung 3, und der alten Oberbekleidung 2.

Nun können die Arbeiten fortgeführt werden.

Es wird abschließend noch einmal darauf hingewiesen, dass es sich bei der vorhergehend detailliert beschriebenen Erfindung lediglich um Ausführungsbeispiele handelt, welche vom Fachmann in verschiedenster Weise modifiziert werden können, ohne den Bereich der Erfindung zu verlassen. Weiterhin schließt die Verwendung der unbestimmten Artikel "ein" bzw. "eine" nicht aus, dass die betreffenden Merkmale auch mehrfach vorhanden sein können. Ebenso schließen Begriffe wie "Einheit" nicht aus, dass die betreffenden Komponenten aus mehreren zusammenwirkenden Teil-Komponenten bestehen, die ggf. auch räumlich verteilt sein können.

### Bezugszeichenliste

- 1: Bekleidungssystem
- 2: Oberbekleidung / Overall
- 2a: Haube
- 3: Zwischenbekleidung
- 3a: Langarm-Shirt
- 3b: Hose
- 4: Feuchtigkeitsbarriere
- 5: Leitschicht
- 6: Speicherschicht
- 7: Sensoreinheit
- L: leitfähige Verbindung
- Z: Zwischenraum

## Patentansprüche

1. Bekleidungssystem (1) für einen technisch sauberen Raum umfassend eine Oberbekleidung (2) und eine Zwischenbekleidung (3), die bestimmungsgemäß unter der Oberbekleidung (2) getragen wird, wobei
- die Oberbekleidung (2) so gearbeitet ist, dass sie eine Staubdichtigkeit für Reinräume aufweist und zudem eine Feuchtigkeitsbarriere (4) aufweist, die den Austritt von Feuchtigkeit von innen nach außen blockiert,
- die Zwischenbekleidung (3) eine Leitschicht (5) aus synthetischen Fasern aufweist,
- zwischen der Feuchtigkeitsbarriere (4) und der Leitschicht (5) zumindest eine Speicherschicht (6) aus einem feuchtigkeitsabsorbierenden und feuchtigkeitsspeichernden Material liegt,
wobei Oberbekleidung (2) und Zwischenbekleidung (3) so gestaltet sind, dass sie getrennt voneinander an- und ausgezogen werden können.

2. Bekleidungssystem (1) nach Anspruch 1, wobei die Zwischenbekleidung (3) ein zumindest zweilagiges Textil ist, dessen Innenseite aus der Leitschicht (5) gebildet ist die mit der Speicherschicht (6) fest verbunden ist,
bevorzugt wobei die Oberbekleidung (2) aus einem Polyestergewebe gebildet wird, welches insbesondere mit einer feuchtigkeitsundurchlässigen Beschichtung versehen ist.

3. Bekleidungssystem (1) nach einem der vorangehenden Ansprüche, wobei die Leitschicht (5) und die Speicherschicht (6) als Maschenware, bevorzugt als Gewirk oder Gestrick, oder als Webware vorliegen.

4. Bekleidungssystem (1) nach einem der vorangehenden Ansprüche, welches antistatisch ausgestaltet ist, wobei die Oberbekleidung (2) und/oder die Zwischenbekleidung (3) elektrisch leitfähig ist, bevorzugt so dass von Arm-zu-Arm und/oder Bein-zu-Bein und/oder Bein-zu-Arm eine leitfähige Verbindung (L) besteht, und der Oberflächenwiderstand vorzugsweise zwischen 1 MΩ und 1 GΩ liegt,
bevorzugt wobei die leitfähige Verbindung (L) elektrisch leitfähige Elemente in Form von Fasern, Drähten oder Elektroden umfasst, die die betreffende Bekleidung durchziehen.

5. Bekleidungssystem (1) nach einem der vorangehenden Ansprüche, wobei die Oberbekleidung (2) ein Overall (2) ist, an dem bevorzugt eine Haube (2a) angebracht ist, oder wobei die Oberbekleidung (2) eine Kombination aus einem Overall (2) und einer davon getrennten Haube (2a) ist, wobei die Haube (2a) den Kopf des Trägers bis auf einen Ausschnitt für das Gesicht umschließt.

6. Bekleidungssystem (1) nach einem der vorangehenden Ansprüche, wobei das Flächengewicht der Oberbekleidung (2) zwischen 80 g/m² und 180 g/m² liegt.

7. Bekleidungssystem (1) nach einem der vorangehenden Ansprüche, wobei das Flächengewicht der Zwischenbekleidung (3) zwischen 100 g/m² und 300 g/m² liegt, und der Gewichtsanteil der Leitschicht (5) bevorzugt größer ist als 20% und wobei die Speicherschicht (6) schwerer ist als die Leitschicht (5) bevorzugt mehr als doppelt so schwer.

8. Bekleidungssystem (1) nach einem der vorangehenden Ansprüche, wobei der minimale Wasserdampfdurchgangswiderstand Rₑₜ der Oberbekleidung (2) 2 m²·Pa/W beträgt, bevorzugt 3,5 m²·Pa/W.

9. Bekleidungssystem (1) nach einem der vorangehenden Ansprüche, wobei die Zwischenbekleidung (3) ein Overall (2) ist oder eine Kombination aus einem Langarm-Shirt (3a) und einer Hose (3b) mit langen Beinen, bevorzugt wobei das Material der Außenseite Baumwolle, Viskose oder Modal umfasst.

10. Bekleidungssystem (1) nach einem der vorangehenden Ansprüche, wobei das Bekleidungssystem (1), bevorzugt an der Speicherschicht (6), eine Sensoreinheit (7) aufweist, welche in der Lage ist, die Feuchtigkeit innerhalb der Oberbekleidung, insbesondere an der Speicherschicht (6), zu messen, und in dem Falle, dass die Feuchtigkeit einen vorgegebenen Grenzwert überschreitet, bevorzugt einen Alarm an den Träger des Bekleidungssystems (1) auszugeben,
bevorzugt wobei die Speicherschicht (6), vorzugsweise die Zwischenbekleidung (3), mittels voneinander elektrisch getrennten Elementen in Form von Fasern, Drähten oder Elektroden antistatisch gestaltet ist und ein Widerstand zwischen den elektrisch getrennten Elementen als Maß für die Feuchtigkeit gemessen wird.

11. Bekleidungssystem (1) nach einem der vorangehenden Ansprüche, wobei das Bekleidungssystem (1) zwischen der Feuchtigkeitsbarriere (4) und der Speicherschicht (6) eine weitere Schicht aufweist, bevorzugt eine weitere Leitschicht (5), die vorzugsweise so ausgestaltet ist, dass Feuchtigkeit von der Feuchtigkeitsbarriere zur Speicherschicht (6) geleitet wird.

12. Bekleidungssystem (1) nach einem der vorangehenden Ansprüche, wobei die Feuchtigkeitsbarriere (4) eine wasserabstoßende Beschichtung aufweist und/oder die Leitschicht (5) eine feuchtigkeitsleitende Beschichtung aufweist und/oder die Speicherschicht (6) eine wasserabsorbierende Beschichtung aufweist.

13. Bekleidungssystem (1) nach einem der vorangehenden Ansprüche, wobei die Speicherschicht (6) in vorgegebenen Bereichen, an denen ein hohes Schweißaufkommen zu erwarten ist, insbesondere am Rücken, an den Achselhöhlen und Kniekehlen, an den Unterarmen, den Handgelenken, am Gesäß, den Oberschenkeln und/oder im Halsbereich
- dicker ist als an anderen, bevorzugt mehr als 1,5 Mal dicker, und/oder
- vollflächig vorhanden ist und in anderen Bereichen Aussparungen aufweist, und/oder
- in Taschen der Zwischenbekleidung vorliegt.

14. Verfahren für Arbeiten in einem technisch sauberen Raum mit einem Bekleidungssystem (1) nach einem der vorangehenden Ansprüche, umfassend die Schritte:
a) Anziehen des Bekleidungssystems (1) mit Zwischenbekleidung (3) und Oberbekleidung (2),
b) Durchführen der Arbeiten solange bis die Speicherschicht (6) einen vorbestimmten Grad an Feuchtigkeit erreicht hat, was vorzugsweise mittels einer Sensoreinheit (7) festgestellt wird, oder bis eine vorbestimmte Zeitspanne verstrichen ist,
c) Ausziehen der Oberbekleidung (2),
d) Ausziehen zumindest der Speicherschicht (6), bevorzugt der Zwischenbekleidung (3),
e) Anziehen einer neuen Speichersicht (6), vorzugsweise einer neuen Zwischenbekleidung (3), und einer/der Oberbekleidung (2),
f) wiederholen der Schritte b) bis e), wobei die Oberbekleidung (2) bevorzugt nicht gewechselt wird.
